# FASCICULE DE BREVET EUROPEEN

(11) **EP 0 198 760 B1**
(45) Date de publication et mention de la délivrance du brevet: **04.10.1989**
(21) Numéro de dépôt: 86400703.4
(22) Date de dépôt: 02.04.1986
(51) Int. Cl.: B61B 12/00

(54) **Mécanisme d'ouverture et de fermeture avec verrouillage de portes à deux vantaux pour cabines de téléphériques**
Vorrichtung zum Öffnen und Schliessen mit Verriegelung von Doppelflügeltüren für Drahtseilbahnkabinen
Opening and closing mechanism with locking for a cable car folding-door

(30) Priorité: 03.04.1985 FR 8505055
(43) Date de publication de la demande: 22.10.1986
(73) Titulaire: POMAGALSKI S.A., 38600 Fontaine (FR); SIGMA PLASTIQUE, F-38115 Veyrins (FR)
(72) Inventeur: Tauzin, Francis, F-38115 Veyrins (FR)
(74) Mandataire: Hud, Robert

(56) Documents cités:
- EP-A- 0 148 059
- CH-A- 598 039
- FR-A- 1 442 814
- FR-A- 2 240 133
- FR-A- 2 504 078
- US-A- 3 995 563

## Description

Les installations de transport de passagers par câble, de remontées mécaniques en particulier, évoluent dans le sens d'une forte augmentation du nombre de passagers dans un temps donné, c'est-à-dire d'une forte augmentation du débit des installations de transport.

Dans les installations qui utilisent des cabines, l'amélioration des débits nécessite des véhicules qui doivent permettre le chargement et le déchargement rapide du plus grand nombre de passagers possible dans un volume de cabine aussi réduit que possible compatible avec les possibilités de l'installation comportant les véhicules, ce qui conduit à l'utilisation de cabines à accès de grandes dimensions, en particulier à travers une porte à deux vantaux qui peuvent s'ouvrir le long de la carrosserie, soit à l'intérieur, soit à l'extérieur de cette carrosserie.

On a proposé, par le document FR-A-2 240 133 des mêmes déposants, un mécanisme d'actionnement des deux vantaux de porte coulissants, symétriques par rapport à un plan vertical, équipant une cabine de transport de passagers par câble. Ce mécanisme d'actionnement comporte une pièce de commande pivotante qui actionne une genouillère pratiquement horizontale à franchissement de point mort, laquelle est composée de deux biellettes symétriques actionnant chacune un levier relié à l'un des vantaux par un bras articulé. Chaque levier, à son extrémité opposée au bras articulé, peut présenter un déplacement limité dans une fente oblongue contre l'action d'un ressort de rappel. Un tel mécanisme assure l'irréversibilité du verrouillage des portes en position de fermeture, mais permet un certain entrebaîllement des vantaux sous l'effet d'un obstacle coincé entre un vantail et la paroi fixe.

La présente invention concerne un mécanisme d'ouverture, de fermeture et de verrouillage assurant l'irréversibilité du verrouillage tout en tolérant un certain entrebaîllement des vantaux sous l'effet d'un obstacle coincé entre ces vantaux sans compromettre pour autant le verrouillage assuré par l'irréversibilité de la commande en position de fermeture qui s'opposé à la manoeuvre d'ouverture sous l'action d'une force parasite quelconque exercée sur les vantaux. Elle a pour but essentiel un tel mécanisme dont les éléments travaillent strictement dans un plan horizontal, malgré l'utilisation du système de commande habituel à levier actionné par des rampes inclinées et pivotant dans un plan vertical, en évitant les contraintes de torsion et qui peut être utilisé sans risques de coincement dans des cabines transportant des passagers debout (donc avec des vantaux très hauts) car il permet un actionnement simultané du haut et du bas de la porte.

Selon l'invention, le mécanisme d'actionnement d'une porte à deux vantaux symétriques l'un de l'autre par rappport à un plan vertical et montés sur une cabine de transport de passagers par câble comprend, à l'une des extrémités de la hauteur des vantaux, une manette de commande pivotante actionnant une genouillère horizontale à franchissement de point mort composée de deux biellettes symétriques qui actionnent deux leviers reliés au moins à deux bras mobiles reliés chacun à l'un des deux vantaux, un montage élastique étant prévu entre chaque vantail et la biellette associée pour permettre, en position de fermeture, un déplacement limité de chaque vantail vers sa position d'ouverture et par conséquent l'entrebaîllement des vantaux en position de fermeture verrouillée par la position de la genouillère amenée au-delà de son point mort, et il se caractérisé en ce que la manette pivotante agit sur les biellettes par l'intermédiaire d'une pièce de commande qui présente un mouvement horizontal parallèlement au plan vertical de symétrie des deux vantaux, ladite pièce de commande étant solidaire d'un maneton qui actionne ladite genouillère.

La commande définie ci-dessus peut être en haut ou en bas de la porte, mais on peut aussi prévoir deux commandes identiques prévues respectivement en haut et en bas et reliées entre elles par une transmission verticale. En outre, dans le cas d'une seule commande à liaison élastique, par exemple en haut d'une porte à deux vantaux de faible hauteur, la commande unique peut agir sur un moyen vertical de transmission capable d'actionner en bas de porte un verrouillage permettant un entrebâillement limité.

Le mouvement d'ouverture ou de fermeture de chaque vantail peut être un mouvement de pivotement en arc de cercle autour d'un axe vertical autour duquel pivote le levier d'actionnement du vantail. Cependant, selon une variante, chaque vantail peut être solidaire de deux bras de longueurs différentes pivotant dans un plan horizontal autour d'axes verticaux différents tandis que le levier de commande de ce vantail est alors relié par la liaison élastique à l'un de ces bras.

On remarquera que l'invention peut s'appliquer, par le doublement des mécanismes d'actionnement, à deux portes opposées, chacune à deux vantaux. Les deux mécanismes d'actionnement peuvent alors être disposés symétriquement par rapport à un plan vertical de symétrie entre les deux portes. On dispose alors sur un même véhicule de deux passages d'accès et de sortie à travers la moitié des surfaces verticales de la carrosserie du véhicule.

Pour bien faire comprendre l'invention, on en décrira ci-après à titre d'exemple une forme d'exécution préférée et quelques variantes en référence au dessin schématique annexé dans lequel: il
la figure 1 est une vue en coupe par un plan vertical entre les deux vantaux d'une porte de cabine avec manette de commande en haut de la porte et mécanismes d'actionnement en haut et en bas de cette porte représentée en position de fermeture;
la figure 2 est une coupe par un plan vertical perpendiculaire au plan de coupe de la figure 1 ;
la figure 3 est une coupe horizontale en position de fermeture;
la figure 4 est une vue de détail en plan à plus grande échelle montrant la liaison élastique entre un levier d'actionnement et un bras solidaire d'un vantail de la porte;
la figure 5 est une coupe analogue à celle de la figure 1 avec une commande de porte prévue seulement en haut de la porte mais transmettant son mouvement en fin de fermeture à un moyen de verrouillage en bas de porte au moyen d'une tige verticale de transmission;
la figure 6 est une coupe analogue à celle de la figure 2 mais correspondant à la figure 5;
la figure 7 est une coupe schématique horizontale; et
la figure 8 montre schématiquement en plan une variante selon laquelle chaque vantail, au lieu de pivoter d'un mouvement en arc de cercle autour d'un seul axe vertical, est solidaire de deux bras de longueurs différentes reliés aux bords verticaux opposés du vantail et pivotant autour d'axes verticaux différents.

Dans l'exemple d'exécution représenté aux figures 1 à 4, on a indiqué en 1 le châssis du véhicule muni d'une porte à deux vantaux 2 - 3. Une manette de commande 4 solidaire d'un levier 5 pivotant sur l'axe horizontal fixe 6 est muni, dans l'exemple représenté, d'un secteur denté 7 engrenant avec une crémaillère 8 portée par une pièce de commande 9 à déplacement horizontal rectiligne parallèlement au plan vertical de symétrie passant entre les deux vantaux. Cette pièce de commande porte une autre crémaillère 10 à dents verticales engrenant avec les dents d'un pignon horizontal 11 porté par l'extrémité supérieure d'un arbre de transmission vertical 12 qui porte à sa base un pignon horizontal 13 identique au pignon 11 et engrenant avec la crémaillère 14 d'une pièce de commande inférieure 15 identique à la pièce de commande supérieure 9 et entraînée d'un mouvement parallèle dans le même sens.

Les deux pièces de commande 9 et 15 entraînent les deux vantaux 2 - 3 respectivement en haut et en bas par des moyens identiques qu'on ne décrira ci-après que pour la commande des vantaux par le haut. Un maneton 16, solidaire de la pièce de commande 9 agit sur deux biellettes identiques 17 - 18 articulées à deux leviers symétriques 19 - 20 en rotation autour d'axes fixes verticaux 21 - 22 solidaires du châssis 1 et constituant les axes de rotation des deux vantaux 2 - 3. Le levier 19 est relié aux bras radiaux 23 - 24 solidaires du vantail 2 par une liaison élastique représentée à plus grande échelle sur la figure 4 et le levier 20 est relié de façon analogue aux bras radiaux 25 - 26 solidaires du vantail 3. Les bras 23 à 26 peuvent prendre appui, à leurs extrémités opposées aux axes fixes de pivotement 21 - 22, par l'intermédiaire de roulements 27 - 28 sur un chemin de roulement 29 solidaire du châssis et supportant ainsi le poids des deux vantaux 2 - 3. L'accouplement élastique représenté sur la figure 4 entre un levier 19 et les bras 23 - 24 est constitué d'une tige 30 solidaire du levier 19 et traversant le bras 23 dans un perçage avec jeu important pour permettre une certaine oscillation du bras 23 par rapport à cette tige 30. L'oscillation est limitée, dans l'exemple représenté, par un écrou 31 et contrôlée en sens inverse par la pression d'un ressort 32. Ce dispositif permet, d'une part, le réglage du positionnement des extrémités des bras 23 à 26 mais également une pression de contact entre les deux vantaux en position de fermeture. Ce dispositif élastique permet en outre de tolérer un certain entrebâillement des vantaux 2 - 3 sous l'effet d'un obstacle coincé entre ces vantaux sans nuire pour autant au verrouillage expliqué ci-après. On remarquera que l'écrou 31 pourrait être remplacé par un ressort permettant une oscillation des bras 23 à 26 dans les deux sens en position de fermeture verrouillée.

L'obtention du verrouillage résulte de la position des biellettes 17 - 18 qui forment une genouillère franchissant au voisinage de la fermeture une position de point mort correspondant à l'alignement des biellettes de telle sorte que, dans la position de fermeture l'application de forces parasites F exercées sur les vantaux dans le sens de l'ouverture se transmettent aux biellettes en tendant à les coincer davantage en position de verouillage. Malgré cet effet de verrouillage, les liaisons élastiques entre les leviers 19 - 20 et les bras 23 à 26 tolèrent un certain entrebâillement des vantaux.

Selon la variante schématisée aux figures 5 à 7, la commande des vantaux ne s'effectue que par leur extrémité supérieure sous l'action de la pièce de commande 9 sans utilisation d'une pièce de commande à la partie inférieure. On remarquera qu'on pourrait aussi n'utiliser qu'une commande des vantaux par le bas sans commande par le haut.

Dans le cas d'une commande des vantaux par une seule des extrémités de leur hauteur, on peut prévoir à l'autre extrémité, à la place de la commande d'ouverture et de fermeture, un dispositif de verrouillage en position de fermeture. A cet effet, selon l'exemple d'exécution des figures 5 à 7, une came 33 fixée sur la pièce de commande 9 abaisse en position de fermeture la tige verticale 34 rappelée vers le haut par un ressort inférieur 35 agissant sur un levier de verrouillage 36 qui s'articule par l'une de ses extrémités à la base de la tige 34. Ce levier 36 pivote entre ses extrémités en 37 sur un axe fixe horizontal solidaire du châssis tandis que son extrémité opposée à la tige 34 présente la forme d'un T dont la traverse se termine par deux crochets destinés, en position d'abaissement de la tige 34, à retenir en position de verrouillage des butées des deux vantaux en laissant à ces vantaux la possibilité d'un entrebâillement limité.

Selon les deux exemples d'exécution représentés aux figures 1 à 4 et 5 à 7, chacun des deux vantaux d'une porte de cabine pivote autour d'un axe vertical en un mouvement en arc de cercle dans un plan horizontal. Il serait cependant possible, notamment dans le cas de portes de hauteur réduite, d'utiliser selon la figure 8 deux vantaux symétriques 39 - 40 dont les bords latéraux 41 - 42 et 43 - 44 pivotent autour d'axes verticaux différents sur lesquels s'articulent des bras de rotation de longueurs différentes. Un exemple de tels vantaux est représenté schématiquement par la vue en plan de la figure 8 sur laquelle on a indiqué en 41 - 42 les bords latéraux des deux vantaux 39 - 40 situés l'un contre l'autre en position de fermeture et en 43 - 44 les bords opposés. Les bras de rotation aboutissant aux bords 41 à 44 sont indiqués de 45 à 48 respectivement et les axes de rotation de 49 à 52. On a indiqué en trait interrompu les traces horizontales des extrémités des bras et en 41' à 44' les positions des bords des vantaux quand ces vantaux ont été amenés en position d'ouverture, tandis que la figure 8 les représente schématiquement en position de fermeture.

On comprendra que les exemples d'exécution décrits ci-dessus n'ont aucun caractère limitatif et qu'on pourrait envisager diverses variantes sans s'écarter du cadre de l'invention définie par les revendications annexées.

## Revendications

1. Mécanisme d'actionnement d'une porte à deux vantaux symétriques l'un de l'autre par rapport à un plan vertical et montés sur une cabine de transport de passagers par câble, comprenant à l'une des extrémités de la hauteur des vantaux (2, 3) une manette de commande pivotante (4) actionnant une genouillère horizontale à franchissement de point mort composée de deux biellettes symétriques (17, 18) qui actionnent deux leviers (19, 20) reliés au moins à deux bras mobiles (23, 24, 25, 26) reliés chacun à l'un des deux vantaux, un montage élastique étant prévu entre chaque vantail (2, 3) et la biellette (17, 18) associée pour permettre, en position de fermeture, un déplacement limité de chaque vantail (2, 3) vers sa position d'ouverture et par conséquent l'entrebaîllement des vantaux en position de fermeture verrouillée par la position de la genouillère amenée au-delà de son point mort, caractérisé en ce que la manette pivotante agit sur les biellettes (17, 18) par l'intermédiaire d'une pièce de commande (9) qui présente un mouvement horizontal parallèlement au plan vertical de symétrie des deux vantaux (2, 3), ladite pièce de commande (9) étant solidaire d'un maneton (16) qui actionne ladite genouillère.

2. Mécanisme d'actionnement d'une porte à deux vantaux symétriques selon la revendication 1, comprenant un arbre vertical (12) entraîné en rotation par le mouvement rectiligne de la pièce de commande (9) prévue à l'une des extrémités de la hauteur des vantaux, cet arbre entraînant à son tour, à l'autre extrémité de la hauteur des vantaux un mouvement d'une seconde pièce de commande qui actionne une genouillère horizontale à point mort identique à celle actionnée par la première pièce de commande.

3. Mécanisme d'actionnement d'une porte à deux vantaux symétriques selon la revendication 1, dans lequel la pièce de commande porte une came (33) agissant en position de fermeture sur l'une des extrémités d'une tige verticale (34) qui s'étend sur toute la hauteur des vantaux et dont l'autre extrémité s'articule à un levier de verrouillage (36) présentant des crochets retenant les bords adjacents des extrémités correspondantes de la hauteur des vantaux.

4. Mécanisme d'actionnement d'une porte à deux vantaux symétriques selon la revendication 1, dans lequel les bras pivotants 23 à 26 solidaires des vantaux (2 - 3) s'appuient au voisinage des vantaux par des roulements (27 - 28) sur un chemin de roulement (29) solidaire du châssis de la cabine.

5. Mécanisme d'actionnement d'une porte à deux vantaux selon la revendication 1, dans lequel la pièce de commande à mouvement rectiligne horizontal parallèlement au plan vertical de symétrie est actionnée par une manette (4) solidaire d'un secteur denté (7) engrenant avec une crémaillère (8) de la pièce de commande.

6. Mécanisme d'actionnement d'une porte à deux vantaux (39, 40) selon la revendication 1, dans lequel chaque vantail est solidaire de deux bras d'actionnement (45 - 46 et 47 - 48) de longueurs différentes pivotant à l'une des extrémités de sa hauteur autour de deux axes verticaux différents (49 - 50 et 51 - 52).

## Patentansprüche

1. Vorrichtung zum Öffnen und Schließen einer Doppelflügeltür an einer Drahtseilbahnkabine für den Personentransport, bei der die beiden Türflügel spiegelbildlich in bezug auf eine vertikale Ebene angeordnet sind, umfassend an einem der hohen Enden der Flügel (2, 3) einen Drehgriff (4) zum Betätigen, der auf ein horizontales Kniehebelgelenk mit Totpunktüberschreitung wirkt, das aus zwei spiegelbildlichen Schenkein (17, 18) besteht, die auf zwei Hebel (19, 20) wirken, die an mindestens zwei bewegliche Arme (23, 24, 25, 26) angeschlossen sind, welche jeweils mit einem der beiden Flügel in Verbindung stehen, wobei eine elastische Verbindung zwischen jedem Flügel (2, 3) und dem zugeordneten Schenkel (17, 18) vorgesehen ist, um in Schließstellung eine begrenzte Verschiebung eines jeden Flügels (2, 3) in Richtung seiner Öffnungsstellung und folglich ein geringfügiges Öffnen der Flügel in Schließstellung mit Verriegelung durch die über ihren Totpunkt hinausgeführte Stellung des Kniehebelgelenks zu ermöglichen, dadurch gekennzeichnet, daß der Drehgriff auf die Schenkel (17, 18) über ein Antriebsteil (9) wirkt, das eine Horizontalbewegung parallel zur vertikalen Symmetrieebene der beiden Flügel (2, 3) aufweist. wobei dieses Antriebsteil (9) fest mit einem Kurbelzapfen (16) verbunden ist, der das genannte Kniehebelgelenk betätigt.

2. Vorrichtung zum Öffnen und Schließen einer Doppelflügeltür nach Anspruch 1, umfassend eine vertikale Welle (12), die in Drehung versetzt wird durch die geradlinige Bewegung des an einem der hohen Enden der Flügel vorgesehenen Antriebsteils (9), wobei diese Welle ihrerseits am anderen hohen Ende der Flügel ein zweites Antriebsteil in Bewegung versetzt, das ein horizontales Kniehebelgelenk mit Totpunkt in gleicher Ausführung wie das durch das erste Teil betätigte bewegt.

3. Vorrichtung zum Öffnen und Schließen einer Doppelflügeltür nach Anspruch 1, in der das Antriebsteil einen Nocken (33) trägt, der in Schließstellung auf eins der Enden einer vertikalen Stange (34) wirkt, die sich über die gesamte Höhe der Türflügel erstreckt und deren anderes Ende an einen Verriegelungshebel (36) angelenkt ist, der Haken zum Haltern der nebeneinanderliegenden Ränder der entsprechenden oberen Enden der Türflügel aufweist.

4. Vorrichtung zum Öffnen und Schließen einer Doppelflügeltür nach Anspruch 1, in der die fest mit den Flügeln (2, 3) verbundenen Dreharme 22 - 26 sich in der Nähe der Türflügel über Laufrollen (27, 28) auf eine Laufbahn (29) abstützen, die mit dem Fahrgestell der Kabine fest verbunden ist.

5. Vorrichtung zum Öffnen und Schließen einer Doppelflügeltür nach Anspruch 1, in der das Antriebsteil mit geradliniger Honrizontalbewegung parallel zur vertikalen Symmetrieebene durch einen Handgriff (4) betätigt wird, der mit einem Zahnsegment (7) zum Eingriff mit einer Zahnstange (8) des Antriebsteils fest verbunden ist.

6. Vorrichtung zum Öffnen und Schließen einer Doppelflügeltür (39, 40) nach Anspruch 1, in der jeder Türflügel fest verbunden ist mit zwei Betätigungsarmen (45, 46 und 47, 48) unterschiedlicher Länge, die sich an einem der oberen Türflügelenden um zwei verschiedene Vertikalachsen (49, 50 und 51, 52) drehen.

## Claims

1. Control mechanism of a door having two leaves which are mutually symmetrical relative to a vertical plane and fitted to a passenger cable car, comprising at one end of the top of the leaves (2, 3) a pivotal control handle (4), actuating an over-centre horizontal knuckle joint comprising two symmetrical rocker bars (17, 18) which actuate two levers (19, 20) connected to at least two movable arms (23, 24, 25, 26) each connected to one of the two folding leaves, a resilient mounting being provided between each leaf (2, 3) and the associated rocker bar (17, 18) to allow, in the closed position, a limited displacement or each leaf (2, 3) towards its open position and consequently the partial opening of the leaves in the locked closed position by the position of the knuckle joint which has been taken beyond its over centre position, characterised in that the pivotal handle acts on the rocker bars (17, 18) by means of a control part (9) which has a horizontal movement parallel to the vertical plane of symmetry of the two leaves (2, 3) the said control part (9) being rigidly attached to a handle (16) which actuates the said knuckle joint.

2. Actuating mechanism for a door with two symmetrical folding leaves according to Claim 1, comprising a vertical shaft (12) rotated by the rectilinear movement of the control part (9) provided at one of the ends of the top of the folding door, this shaft in turn displacing at the other end of the top of the folding door a second control part which actuates an over centre horizontal knuckle joint the same as that actuated by the first control part.

3. Actuating mechanism for a door with two symmetrical folding leaves according to Claim 1, in which the control part carries a cam (33) acting in a closed position on one at the ends of a vertical rod (34) which extends over the whole heigth of the folding door and the other end of which is linked to a locking lever (36) having hooks which retain the adjacent edges of the ends relative to the height of the panels.

4. Actuating mechanism for a door with two symmetrical panels according to Claim 1, in which the pivoting arms 23 to 26 rigidly attached to the panels (2 - 3) are supported near to the panels by rollers (27 - 28) on a roller track (29) rigidly attached to the chassis of the cabin.

5. Actuating mechanism for a door with two panels according to Claim 1, in which the control part for the horizontal rectilinear movement parallel to the vertical plane of symmetry is actuated by a handle (4) rigidly attached to a toothed sector (7) engaging a rack (8) on the control part.

6. Actuating mechanism for a door (39, 40) having two leaves according to Claim 1 in which each leaf is rigidly attached to two actuating arms (45 - 46 and 47 - 48) of different lengths pivoting at one end of its top around two different vertical axes (49 - 50 and 51 - 52).
